# EUROPÄISCHE PATENTSCHRIFT

(11) **EP 1 686 318 B1**
(45) Veröffentlichungstag und Bekanntmachung des Hinweises auf die Patenterteilung: **12.10.2016**
(21) Anmeldenummer: 05028069.2
(22) Anmeldetag: 21.12.2005
(51) Int. Cl.: F23D 14/36, F24H 9/18

(54) **Haltevorrichtung zum Anbringen eines Gebläsebrenners an einem Brennraumgehäuse**
Device for mounting a blower-burner on a combustion chamber housing
Dispositif pour attacher une unité de ventilateur-brûleur au caisson d'une chambre de combustion

(30) Priorität: 23.12.2004 DE 102004062185
(43) Veröffentlichungstag der Anmeldung: 02.08.2006
(73) Patentinhaber: ELCO Burners GmbH, 01796 Pirna (DE)
(72) Erfinder: Kretschmer, Sebastian, 01157 Dresden (DE); Seemann, Enrico, 01705 Freital OT Weissig (DE); Lohse, Torsten, 01705 Freital (DE); Beckmann, Klaus, 09130 Chemnitz (DE); Kretzschmar, Hendrik, Dr., 09123 Chemnitz (DE)
(74) Vertreter: Samson & Partner Patentanwälte mbB

(56) Entgegenhaltungen:
- DE-A1- 1 551 757
- DE-A1- 4 436 527
- DE-U1- 9 300 528
- DE-U1- 9 416 641

## Beschreibung

### Gebiet der Erfindung

Die vorliegende Erfindung betrifft im Allgemeinen Vorrichtungen für Gebläsebrenner und insbesondere eine Vorrichtung, mit der ein Gebläsebrenner unmittelbar oder mittelbar mit einem Brennraumgehäuse, das einen Brennraum begrenzt, verbunden werden kann.

### Hintergrund der Erfindung

Bekannte Gebläsebrenner für flüssige und/oder gasförmige Brennstoffe (z.B. nach DIN EN 267/676 oder DIN EN 746), insbesondere so genannte Monoblock-Brenner, werden normalerweise hängend an einem Brennraum (z. B. Kessel) bzw. einem diesen begrenzenden Brennraumgehäuse befestigt. Dabei ist es üblich, den Gebläsebrenner unmittelbar an dem Brennraumgehäuse oder über ein dazwischen liegendes Modul daran anzuordnen, das zur Einleitung von Brennstoffen dient.

Im befestigten Zustand entstehende Kräfte, insbesondere Gewichtskräfte, und beim Betrieb des Gebläsebrenners entstehende Kräfte werden über das Gehäuse des Gebläsebrenners in das Brennraumgehäuse abgeleitet. Entsprechendes gilt für im befestigten Zustand und beim Betrieb entstehende Momente.

Dementsprechend ist das Gehäuse des Gebläsebrenners hinsichtlich der mechanischen Dauerfestigkeit zur Aufnahme von Kräften und Momenten des Gebläsebrenners insgesamt auszulegen; hierbei das Brennergehäuse alleine zu berücksichtigen reicht nicht aus. Bei Verwendung eines zwischen dem Gebläsebrenner und dem Brennraumgehäuse angeordneten Moduls ist auch das Modul entsprechend auszulegen.

Bei der Auslegung des Brennergehäuses bzw. des Moduls sind aufgrund ihrer Masse insbesondere der Gebläsemotor, das Ventilatorrad, der Saugkasten mit Drosselklappe, elektronische Komponenten, hydraulische Komponenten und mechanische Verbundregler zu beachten.

Betrachtet man das Gehäuse als Luftleiteinrichtung steigt das Eigengewicht des Gehäuses mit steigender Luftleistung an. Bei steigender Luftleistung, die als mit der Feuerungsleistung korreliert betrachtet werden kann, steigen ferner die Massen der von dem Gehäuse umfassten und daran befestigten Komponenten. Insbesondere bestimmte Komponenten, wie z. B. der Gebläsemotor und das Ventilatorrad, tragen speziell zum Anstieg der Masse des Gebläsebrenners insgesamt bei. Dies hat zur Folge, dass das Verhältnis der Masse der Komponenten eines Gebläsebrenners ohne dessen Gehäuse zur Masse des Brennergehäuses größer wird, je höher die Luftleistung bzw. die Feuerungsleistung ist.

Um die bei steigender Luftleistung bzw. Feuerungsleistung entstehenden, erhöhten Kräfte und Momente des Gebläsebrenners zu berücksichtigen, ist der konstruktive Aufwand hinsichtlich des Gehäuses entsprechend zu erhöhen. Hierfür sind z. T. komplexe Berechnungen erforderlich, beispielsweise um mechanische Spannungen im Gehäuse zu ermitteln. Auch sind die für das Gehäuse verwendeten Materialien entsprechend zu dimensionieren, beispielsweise mit entsprechend großen Wandstärken auszustatten, um die erhöhten Anforderungen an die mechanische Dauerfestigkeit zu erfüllen.

Ein weiterer Nachteil bekannter Benneranordnungen besteht darin, dass es für einen Zugriff auf eine zwischen dem Brenner und dem Brennraumgehäuse angeordneten Modul oder Mischeinrichtung erforderlich ist, den Brenner vollständig von dem Modul oder den Brenner zusammen mit dem Modul von dem Brennraumgehäuse wegzuklappen. Hierfür werden an dem Brenner und dem Modul bzw. an dem Modul und dem Brennraumgehäuse befestigte Scharniere Verwendet, die beim Verschwenken entstehende Kräfte und Momente, insbesondere aufgrund des schweren Brennergehäuses, aufnehmen müssen. Möglichkeiten, das Brennraumgehäuse für einen Zugriff auf das Modul bzw. die Mischeinrichtung zugestalten, gibt es aufgrund der obigen Anforderung an das Brennraumgehäuse hinsichtlich der Aufnahme von Kräften und Momenten nicht.

Ein bekannter Ansatz, dieses Problem zu lösen besteht darin, durch den Gebläsebrenner verursachte Kräfte und Momente senkrecht nach unten in den Boden abzuleiten. Dabei wird üblicherweise ein Gestell verwendet, das auf dem Boden montiert und an dem der Gebläsebrenner befestigt ist. Im Speziellen ist es üblich, den Gebläsemotor des Gebläsebrenners an dem Gestell zu befestigen, während die weiteren Bestandteile des Gebläsebrenners an dem Motor angeordnet sind. Dadurch wird erreicht, dass das Gehäuse hinsichtlich seiner mechanischen Dauerfestigkeit nur unter Berücksichtigung seiner eigenen Masse auszulegen ist. Dieser aus dem Bereich von Ventilatoren bekannte Ansatz ist nachteilig, weil für unterschiedliche, beispielsweise vom Kesseltyp abhängigen Installationshöhen eine Vielzahl von Gestellen unterschiedlicher Höhe vorzusehen ist. Ferner ist es bei dieser Vorgehensweise erforderlich, eine schwingungstechnische Entkopplung des Gestells bzw. des daran angeordneten Gebläsebrenners und dem Brennraum bzw. dem Brennraumgehäuse zu gewährleisten. Andernfalls können aufgrund des Schwingkreises Gebläsebrenner-Brennraumgehäuse-Boden-Gebläsebrenner Beschädigungen des Gestells, des Gebläsebrenners und des Brennraumgehäuses sowie weiterer mit dem Schwingkreis verbundener Komponenten auftreten.

DE 93 00 528 U1 offenbart eine Haltevorrichtung zum Anbringen eines Gebläsebrenners an einem Brennraumgehäuse nach dem Oberbegriff von Anspruch 1, und zwar speziell einen Kesselflansch mit einer Flanschplatte und einer Spannhülse. Die Flanschplatte dient zur Befestigung an einer Brennerplatte, die an einem Heizkessel beispielsweise als verschwenkbare Tür vorgesehen ist und eine Öffnung für den Brenner aufweist. Das Brennerrohr wird in die Spannhülse eingeschoben, die dann mittels Spannmitteln zusammengezogen wird, um den Brenner fest einzuspannen. An der Flanschplatte kann ein Tragebügel mit Haken befestigt sein, in welchen der Brenner für Wartungsarbeiten eingehängt werden kann.

DE 94 16 641 U1 betrifft ein Radialgebläse zur Zuführung von Verbrennungsluft zu einem Brenner, also eine Komponente eines Gebläsebrenners und keine Komponente, die in Verbindung mit einem vollständigen Gebläsebrenner verwendet wird.

DE 44 36 527 A1 betrifft eine Halterung für einen Brenner, mit der das Brennerrohr mittels eines Flansches lösbar gehalten ist. Die Halterung ist mit der Spannhülse gemäß DE 93 00 528 U1 dahingehend vergleichbar.

DE 1 551 757 A betrifft einen Öl- oder Gasbrenner und nimmt nur auf den Brenner selbst Bezug. Mittel, den Brenner an einem Brennraumgehäuse zu befestigen, sind nicht offenbart.

Aufgabe der vorliegenden Erfindung ist es, die oben genannten Probleme bei Gebläsebrennern zu lösen. Insbesondere besteht die Aufgabe der vorliegenden Erfindung darin, eine Lösung zum Aufbau gewichtoptimierter und einfach handhabbarer Brennergehäuse bereitzustellen.

Diese Aufgabe wird durch die vorliegende Erfindung mit einer Haltevorrichtung zum Anbringen eines Gebläsebrenners an einem Brennraumgehäuse nach den Merkmalen von Anspruch 1 gelöst.

Ausführungsbeispiele der Erfindung ergeben sich aus den abhängigen Ansprüchen, der nachfolgenden Beschreibung und der Zeichnung.

Insbesondere stellt die vorliegende Erfindung eine Haltevorrichtung für einen Gebläsebrenner bereit, mit einem Befestigungsabschnitt zur Befestigung der Haltevorrichtung an einem einen Brennraum begrenzenden Brennraumgehäuse, einem Aufnahmeabschnitt zur Aufnahme von durch einen an der Haltevorrichtung befestigten Gebläsebrenner verursachten Kräften und/oder Momenten, wobei der Aufnahmeabschnitt einen Flansch zur Anordnung des Gebläsebrenners an der Haltevorrichtung umfasst, wobei der Aufnahmeabschnitt ferner wenigstens einen Tragarm umfasst, der den Flansch mit dem Befestigungsabschnitt verbindet.

Vorzugsweise umfasst der Befestigungsabschnitt einen Flansch zur formschlüssigen und/oder kraftschlüssigen Befestigung an einem Brennraumgehäuse oder an einer an einem Brennraumgehäuse angeordneten Einheit.

Vorzugsweise umfasst der Aufnahmeabschnitt einen zweiten Tragarm.

Der Flansch des Aufnahmeabschnitts kann bevorzugt einen Motorbefestigungsbereich zur Befestigung eines Motors eines Gebläsebrenners umfassen.

Der Flansch des Aufnahmeabschnitts kann bevorzugt einen Gehäusebefestigungsbereich zur Befestigung eines Gehäuses eines Gebläsebrenners umfassen.

Wenigstens einer des wenigstens einen Tragarms kann bevorzugt eine bogenförmige Struktur aufweisen.

Vorzugsweise umfasst die Haltevorrichtung einen Stützabschnitt, der lösbar mit dem Befestigungsabschnitt und/oder dem Aufnahmeabschnitt verbunden oder ein integraler Bestandteil der Haltevorrichtung sein kann.

Der Stützabschnitt kann bevorzugt eine Basis zur Anordnung der Haltevorrichtung auf einem Fertigung- und/oder Transport- und/oder Montagebereich umfassen.

Der Stützabschnitt kann bevorzugt Elemente zum Abstützen eines an der Haltevorrichtung angeordneten Gebläsebrenners umfassen.

### Kurzbeschreibung der Figuren

In der folgenden Beschreibung bevorzugter Ausführungsformen wird auf die beigefügten Figuren Bezug genommen, von denen zeigen:
- Fig. 1: eine schematische Darstellung einer bevorzugten Ausführungsform,
- Fig. 2 bis 4: schematische Darstellungen einer weiteren bevorzugten Ausführungsform,
- Fig. 5: eine schematische Darstellung einer weiteren bevorzugten Ausführungsform, und
- Fig. 6 bis 9: schematische Darstellungen einer weiteren bevorzugten Ausführungsform.

In den Figuren gezeigte vergleichbare Komponenten sind durch gleiche Bezugszeichen angegeben.

### Beschreibung bevorzugter Ausführungsformen

Fig. 1 zeigt eine Ausführungsform zur Anordnung eines Gebläsebrenners 2 für flüssige und/oder gasförmige Brennstoffe an einem Brennraumgehäuse 4 (z.B. Kessel), das einen nicht dargestellten Brennraum begrenzt. Die Haltevorrichtung umfasst einen Befestigungsabschnitt (nicht bezeichnet), um die Haltevorrichtung unmittelbar an dem Brennraumgehäuse 4 zu befestigen. Ferner umfasst die Haltevorrichtung eine Aufnahmeeinrichtung, mit der von dem an der Haltevorrichtung angeordneten Gebläsebrenner 2 erzeugte Kräfte und/oder Momente aufgenommen werden können, die sowohl während des Betriebs des Gebläsebrenners 2 als auch dann erzeugt werden, wenn der Gebläsebrenner 2 nicht betrieben wird.

Der Befestigungsabschnitt umfasst einen Flansch 6, der beispielsweise durch Verschrauben, Verschweißen und/oder Vernieten mit dem Brennraumgehäuse 4 verbunden ist. Der Flansch 6 ist so ausgestaltet, dass zwischen dem Gebläsebrenner 2 und dem Brennraumgehäuse 4 ein Modul 8 insbesondere zur Einleitung von Brennstoffen angeordnet werden kann. Hierfür kann der Flansch 6 so ausgestaltet sein, dass er den dem Brennraumgehäuse 4 benachbarten Bereich des Moduls 8 wenigstens teilweise umfasst. Durch die Verwendung der erfindungsgemäßen Haltevorrichtung ist es jedoch nicht erforderlich, dass die zuletzt genannte Verbindung auch hinsichtlich von durch den Gebläsebrenner 2 erzeugten Kräften und/oder Momenten auszulegen ist.

Bei der Ausführungsform von Fig. 1 umfasst der Aufnahmeabschnitt einen ersten Tragarm 10, einen zweiten Tragarm 12 und einen dritten Tragarm 14, die jeweils mit einem Ende mit dem Flansch 6 verbunden sind. Die anderen Enden der Tragarme 10, 12 und 14 sind mit einem Flansch 16 des Aufnahmeabschnitts verbunden. Der Flansch 16 dient zur Aufnahme des Gebläsebrennergehäuses 24 an dem Aufnahmeabschnitt.

Der Flansch 16 umfasst Bereiche, um die einzelnen Komponenten des Gebläsebrenners 2, sofern erforderlich, an der Vorrichtung zu befestigen. Insbesondere umfasst der Flansch 16 einen Motorbefestigungsbereich 18, der zur Befestigung eines Motors 20 des Gebläsebrenners 2 dient. Der Motorbefestigungsbereich 18 ist hierbei so ausgestaltet, dass der Motor 20 an dem Aufnahmeabschnitt gesichert und die nicht dargestellte Antriebswelle des Motors 20 durch den Motorbefestigungsbereich 18 hindurchgeführt werden können.

Der Flansch 16 umfasst ferner einen Gehäusebefestigungsbereich 22, der einen L-förmigen Bereich 22a aufweist. Der Gehäusebefestigungsbereich 22 dient zur Befestigung eines Gehäuses 24 des Gebläsebrenners 2 an der Aufnahmeeinrichtung.

Zur Anordnung des Gebläsebrenners 2 an dem Aufnahmeabschnitt ist es vorgesehen, lösbare und nicht lösbare Verbindungen zu verwenden, wie zum Beispiel Schrauben, Nieten, Verschweißungen und dergleichen.

Fig. 2, 3 und 4 zeigen eine weitere Ausführungsform, bei der keine mit dem Modul von Fig. 1 vergleichbare Komponente verwendet wird. Auch diese Ausführungsform umfasst einen Befestigungsabschnitt und eine Aufnahmeeinrichtung, für die unter Bezugnahme auf Fig. 1 oben gemachten Ausführungen abgesehen von folgenden Unterschieden ebenfalls gelten.

Der Flansch 6 ist hier als flächige, plattenförmige Struktur ausgebildet, die in ihren Randbereichen Bohrungen zur Befestigung des Flansches 6 an einem Brennraumgehäuse (nicht dargestellt) aufweist. Des Weiteren ist der Flansch 6 mit einer Öffnung 28 ausgestaltet, durch die ein Brennrohr 26 geführt werden kann (in Fig. 1 sind die Brennerrohre der Gebläsebrenner 2 nicht gezeigt, weil sie durch die Module 8 verdeckend umschlossen sind). Vorteilhaferweise ist die Öffnung 28 derart bemessen, dass eine formschlüssige Verbindung mit dem Brennrohr 26 möglich ist. Anstelle der Öffnung 28 kann der Flansch 6 auch eine Aufnahme, beispielsweise in U-Form, aufweisen, in die das Brennrohr 26 eingebracht werden kann.

Der Aufnahmeabschnitt der Ausführungsform gemäß Fig. 2 bis 4 umfasst zwei Tragarme 10 und 12, die sich von dem Flansch 6 bogenförmig weg zu dem Motorbefestigungsbereich 18 erstrecken. Der Motorbefestigungsbereich 18 umfasst hier eine kreis- bzw. ringförmige Struktur (nicht bezeichnet), die den Motor 10 umfasst und vorteilhafterweise zu dessen Befestigung dient. Der Gehäusebefestigungsbereich 22 umfasst auch hier einen L-förmigen Bereich 22a, der auch zur Anordnung weiterer Komponenten des Gebläsebrenners 2, wie zum Beispiel einem Elektronikmodul 30, verwendet werden kann.

Die in Fig. 5 dargestellte Ausführungsform stellt eine Modifikation der Ausführungsform von Fig. 2 bis 4 dar. Zusätzlich zu den in Fig. 2 bis 4 gezeigten Komponenten umfasst die Ausführungsform von Fig. 5 einen Stützbereich 32. Bei dieser Ausführungsform ist der Stützbereich 32 lösbar mit den Befestigungsund Aufnahmeeinrichtungen verbunden und kann bei der (vorab) Montage der Haltevorrichtung und der Gebläsebrenners, deren Transport und deren Montage am Brennraumgehäuse, beispielsweise unter Verwendung von Paletten und/oder Hubstaplern, verwendet werden.

Der Stützbereich 32 erlaubt es, den Gebläsebrenner 2 vorgefertigt mit den daran angeordneten Befestigungs- und Aufnahmeeinrichtungen bereitzustellen.

Der Stützbereich 32 umfasst eine Basis 34, mit der die gesamte in Fig. 5 gezeigte Anordnung bei der (vorab) Montage und/oder bei Montage am Brennraumgehäuse auf einem Montagebereich (z.B. Boden, Gabelstapler) angeordnet werden kann. Der Stützbereich 32 umfasst ferner Elemente 36, die Befestigungs- und Aufnahmeeinrichtungen und vorteilhafterweise auch den Gebläsebrenner 2 abzustützen. Nach Montage an dem Brennraumgehäuse kann der Stützbereich 32 entfernt werden.

Vorteilhafterweise wird der Stützbereich 32 auch beim Transport verwendet.

Fig. 6 bis 9 zeigen eine weitere Ausführungsform. Auch diese Ausführungsform umfasst einen Befestigungsabschnitt und eine Aufnahmeeinrichtung, für die die unter Bezugnahme auf Fig. 1 bis 5 oben gemachten Ausführungen abgesehen von folgenden Unterschieden ebenfalls gelten.

Bei dieser Ausführungsform ist der Stützbereich 32 ein integraler Bestandteil der Haltvorrichtung. Neben den sich von einer Seite des Flansches 6 erstreckenden Tragarmen 10 und 12 geht von dem Flansch 6 von dessen gegenüberliegender Seite ein weiterer Tragarm 38 aus, der in eines der Elemente 36 übergeht.

Von der Basis 34 des Stützbereichs 32 erstreckt sich im Wesentlichen senkrecht nach oben ein beispielsweise flächig ausgebildeter Auflagebereich 40. Der Auflagebereich 40 dient zu Auflage eines Teils des Gehäuses eines Gebläsebrenners und zur Aufnahme von Kräften und/oder Momenten während Monatage, Transport und Betrieb.

Normalerweise wird die Haltevorrichtung mit einem daran angeordneten Gebläsebrenner so an einem Brennraum befestigt, dass der Stützbereich 32 nicht auf dem Boden aufliegt. Es ist aber auch denkbar, die Haltevorrichtung mit einem daran angeordneten Gebläsebrenner so an einem Brennraum zu befestigen, dass der Stützbereich 32 auf dem Boden aufliegt.

Allen Ausführungsformen ist gemeinsam, dass es im Gegensatz zum Stand der Technik nicht mehr erforderlich ist, das Gehäuse des Gebläsebrenners hinsichtlich der mechanischen Dauerfestigkeit zur Aufnahme von Kräften und/oder Momenten des Gebläsebrenners insgesamt gezielt auszulegen. Vielmehr reicht es aus, hierbei das Gehäuse des Gebläsebrenners alleine zu berücksichtigen.

Die Verwendung der vorliegenden Erfindung ermöglicht es hinsichtlich von Gebläsebrennern, und insbesondere von deren Gehäusen, ein Leichbaukonzept umzusetzen. Die bei Gebläsebrennern dadurch möglichen Gewichtseinsparungen sind größer als die Aufwendungen, die bei einer Umsetzung der vorliegenden Erfindung erforderlich sind.

Auch der Fertigungsaufwand insgesamt wird durch die vorliegende Erfindung reduziert. Eine Umsetzung der vorliegenden Erfindung, insbesondere eine Berechung und Konstruktion einer erfindungsgemäßen Vorrichtung hinsichtlich ihrer Dauerfestigkeit, ist deutlich einfacher als dies bei der Auslegung und Konstruktion herkömmliche Gebläsebrenner erforderlich ist. Auch die insgesamt anfallenden Kosten werden durch die vorliegende Erfindung reduziert.

Des Weiteren erlaubt die vorliegende Erfindung, hinsichtlich von Gebläsebrennern ein Leichtbaukonzept derart vorzusehen, dass beispielsweise auch im montierten Zustand eine teilweise Öffnung des Gehäuses des Gebläsebrenners, beispielsweise bei Montage, Inbetriebnahme, normalen Betrieb und Wartung, möglich ist. So kann beispielsweise eine Gestaltung des Gehäuses, die eine Öffnung des Gehäuseoberteils ermöglicht, eine bedeutsame Verbesserung bei Inbetriebnahme und Wartung darstellen. Bei Inbetriebnahme und Wartung ist es oftmals erforderlich, auf die Mischeinrichtung zugreifen zu können. Bisher war es hierfür erforderlich, den gesamten Gebläsebrenner seitlich von dem Brennraumgehäuse wegzuklappen. Die vorliegende Erfindung vermeidet dies, weil es nun möglich ist, Gehäuse von Gebläsebrennern mit entsprechenden Öffnungen zu versehen, wobei auf die bisher Erfordernis, die mechanische Festigkeit des Gesamtsystems berücksichtigen zu müssen, keine Rücksicht genommen werden muss.

## Patentansprüche

1. Haltevorrichtung zum Anbringen eines Gebläsebrenners (2) an einem Brennraumgehäuse (4), mit:
einem Befestigungsabschnitt (6) zur Befestigung der Haltevorrichtung an einem einen Brennraum begrenzenden Brennraumgehäuse (4),
einem Aufnahmeabschnitt zur Aufnahme von durch einen an der Haltevorrichtung befestigten Gebläsebrenner (2) verursachten Kräften und/oder Momenten, wobei der Aufnahmeabschnitt einen Flansch (16) zur Anordnung des Gebläsebrenners (2) an der Haltevorrichtung umfasst,
**dadurch gekennzeichnet, dass**
der Aufnahmeabschnitt ferner wenigstens einen Tragarm (10, 12, 14) umfasst, der den Flansch (16) mit dem Befestigungsabschnitt (6) verbindet.

2. Haltevorrichtung nach Anspruch 1, bei der der Befestigungsabschnitt einen Flansch (6) zur formschlüssigen und/oder kraftschlüssigen Befestigung an einem Brennraumgehäuse (4) oder an einer an einem Brennraumgehäuse (4) angeordneten Einheit (8) umfasst.

3. Haltevorrichtung nach einem der vorherigen Ansprüche, bei der der Aufnahmeabschnitt einen zweiten Tragarm (12) umfasst.

4. Haltevorrichtung nach einem der vorherigen Ansprüche, bei der der Flansch (16) des Aufnahmeabschnitts einen Motorbefestigungsbereich (18) zur Befestigung eines Motors (20) des Gebläsebrenners (2) umfasst.

5. Haltevorrichtung nach einem der vorherigen Ansprüche, bei der der Flansch (16) des Aufnahmeabschnitts einen Gehäusebefestigungsbereich (22, 22a) zur Befestigung eines Gehäuses (24) des Gebläsebrenners (2) umfasst.

6. Haltevorrichtung nach einem der vorherigen Ansprüche, bei der wenigstens einer des wenigstens einen Tragarms (10, 12) eine bogenförmige Struktur aufweist.

7. Haltevorrichtung nach einem der vorherigen Ansprüche, mit einem Stützabschnitt (32), der lösbar mit dem Befestigungsabschnitt und/oder dem Aufnahmeabschnitt verbunden ist oder einen integralen Bestandteil der Haltevorrichtung bildet.

## Claims

1. Holding device for mounting a blower burner (2) on a combustion chamber housing (4), having:
a fastening portion (6) for fastening the holding device to a combustion chamber housing (4) bounding a combustion chamber,
an absorbing portion for absorbing forces and/or torques caused by a blower burner (2) which is fastened to the holding device, wherein the absorbing portion comprises a flange (16) for arranging the blower burner (2) on the holding device,
**characterized in that** the absorbing portion furthermore comprises at least one supporting arm (10, 12, 14) which connects the flange (16) to the fastening portion (6).

2. Holding device according to Claim 1, in which the fastening portion comprises a flange (6) for the form-fitting and/or force-fitting fastening to a combustion chamber housing (4) or to a unit (8) arranged on a combustion chamber housing (4).

3. Holding device according to either of the preceding claims, in which the absorbing portion comprises a second supporting arm (12).

4. Holding device according to one of the preceding claims, in which the flange (16) of the absorbing portion comprises a motor fastening region (18) for the fastening of a motor (20) of the blower burner (2).

5. Holding device according to one of the preceding claims, in which the flange (16) of the absorbing portion comprises a housing fastening region (22, 22a) for the fastening of a housing (24) of the blower burner (2).

6. Holding device according to one of the preceding claims, in which at least one of the at least one supporting arms (10, 12) has a curved structure.

7. Holding device according to one of the preceding claims, with a supporting portion (32) which is connected releasably to the fastening portion and/or to the absorbing portion or forms an integral part of the holding device.

## Revendications

1. Dispositif de maintien, destiné au montage d'un brûleur à soufflante (2) sur un carter de chambre de combustion (4), avec :
une section de fixation (6) pour la fixation du dispositif de maintien sur un carter de chambre de combustion (4) délimitant une chambre de combustion,
une section d'absorption pour l'absorption de forces et/ou de couples générés par un brûleur à soufflante (2) fixé sur le dispositif de maintien, ladite section d'absorption comprenant une bride (16) pour la disposition du brûleur à soufflante (2) sur le dispositif de maintien,
**caractérisé en ce que**
la section d'absorption comprend en outre au moins un bras de support (10, 12, 14) reliant la bride (16) à la section de fixation (6).

2. Dispositif de maintien selon la revendication 1, où la section de fixation comprend une bride (6) pour la fixation par correspondance de forme et/ou par adhérence sur un carter de chambre de combustion (4) ou sur une unité (8) disposée sur un carter de chambre de combustion (4).

3. Dispositif de maintien selon l'une des revendications précédentes, où la section d'absorption comprend un deuxième bras de support (12).

4. Dispositif de maintien selon l'une des revendications précédentes, où la bride (16) de la section d'absorption comprend une zone de fixation de moteur (18) pour la fixation d'un moteur (20) du brûleur à soufflante (2).

5. Dispositif de maintien selon l'une des revendications précédentes, où la bride (16) de la section d'absorption comprend une zone de fixation de carter (22, 22a) pour la fixation d'un carter (24) du brûleur à soufflante (2).

6. Dispositif de maintien selon l'une des revendications précédentes, où au moins un des bras de supports (10, 12) a une structure cintrée.

7. Dispositif de maintien selon l'une des revendications précédentes, avec une section d'appui (32) raccordée de manière amovible à la section de fixation et/ou la section d'absorption ou formant un composant intégré du dispositif de maintien.
